# EUROPÄISCHE PATENTSCHRIFT

(11) **EP 1 688 063 B1**
(45) Veröffentlichungstag und Bekanntmachung des Hinweises auf die Patenterteilung: **21.03.2007**
(21) Anmeldenummer: 06001184.8
(22) Anmeldetag: 20.01.2006
(51) Int. Cl.: A47B 77/18, B65F 1/14, B65F 1/16

(54) **Montagevorrichtung für einen Abfallsammler**
Mounting device for a refuse receptacle
Dispositif de montage pour une poubelle

(30) Priorität: 03.02.2005 DE 202005001783 U
(43) Veröffentlichungstag der Anmeldung: 09.08.2006
(73) Patentinhaber: Hailo-Werk Rudolf Loh GmbH & Co. KG, D-35708 Haiger (DE)
(72) Erfinder: Hartmann, Guido, 57537 Wissen (DE); Weller, Friedrich-Ernst, 35764 Sinn (DE); Elbl, Günter, 73614 Schomdorf (DE); Fatrai, Alexander, 35216 Biedenkopf (DE)
(74) Vertreter: Gesthuysen, von Rohr & Eggert

(56) Entgegenhaltungen:
- EP-A- 1 142 511
- WO-A-92/07494
- DE-U-3202005 001 78
- FR-A- 982 226
- US-A- 3 014 684

## Beschreibung

Die vorliegende Erfindung betrifft eine Montagevorrichtung mit den Merkmalen des Oberbegriffs von Anspruch 1 sowie eine Montagevorrichtung mit den Merkmalen des Oberbegriffs von Anspruch 7. Gegenstand der Erfindung ist auch ein Abfallsammler mit einer solchen Montagevorrichtung.

Bei der Gestaltung von Abfallsammlern liegt ein Ziel darin, diese so auszuführen, daß sie für eine Vielzahl von Einsatzzwecken geeignet sind. Insbesondere ist es notwendig, daß sich der Abfallsammler sowohl für eine rechtsseitige als auch für eine linksseitige Anbringung an einer Befestigungsfläche eines Schrankmöbels o. dgl. eignet, auch wenn die Gesamtheit aus Abfallbehälter und Montagevorrichtung asymmetrisch ausgestaltet ist.

Ein bekanntes System (EP 0 466 063 A1) ermöglicht bereits sowohl eine rechtsseitige als auch eine linksseitige Anbringung eines Abfallbehälters an einer Befestigungsfläche. Die Montagevorrichtung besteht hierzu aus zwei Haltekonsolen an denen der Abfallbehälter anbringbar ist. Die Haltekonsolen sind jeweils bezüglich ihrer Längsachse spiegelsymmetrisch ausgeführt. Je nach dem, ob eine rechtsseitige oder eine linksseitige Anbringung an der Befestigungsfläche erfolgt, wird dann die eine oder die andere Seite für die Anbringung des Abfallbehälters verwendet. Für die Anbringung eines Deckels für den Abfallbehälter ist ferner eine Deckelschwenkachse an der entsprechenden Seite an der oberen Haltekonsole anzubringen.

Nachteilig an diesem Abfallsammler ist die relativ aufwendige Anbringung der Montagevorrichtung, da zwei Haltekonsolen an der Befestigungsfläche angebracht werden und diese dabei zueinander fluchtend angeordnet sein müssen. Ferner müssen zusätzlich die Deckelschwenkachse und der Deckel an der oberen Haltekonsole angebracht werden. Weiter ist auch das Design des Abfallsammlers nicht zeitgemäß.

Bereits bekannt ist auch ein Abfallsammler bestehend aus einer Montagevorrichtung und einem Abfallbehälter (US-A-3 014 684). Die Montagevorrichtung ist hier als ein Montagerahmen ausgeführt und symmetrisch ausgestaltet. Der Montagerahmen weist einen mittig angeordneten Montagebereich auf, der einen an die Außenkontur des Abfallbehälters angepaßten bogenförmigen Abschnitt aufweist. Im unteren Bereich des Montagerahmens ist etwa mittig bezüglich des bogenförmigen Abschnitts ein Vorsprung angeordnet, so daß ein Außenmantel des Abfallbehälters mit seiner Unterseite hier aufsitzt. Oben im bogenförmigen Abschnitt ist der Außenmantel mittels eines umlaufenden Spannbandes am Montagebereich befestigt.

Der Erfindung liegt das Problem zugrunde, die bekannte als Montagerahmen ausgeführte Montagevorrichtung für einen Abfallbehälter so zu gestalten, daß sie hinsichtlich der Anbringung des Abfallbehälters am Einbauort eine hohe Flexibilität aufweist, jedoch einfach anzubringen ist.

Die Erfindung löst das zuvor erläuterte Problem bei einer Montagevorrichtung mit den Merkmalen des Oberbegriffs von Anspruch 1 durch die Merkmale des kennzeichnenden Teils von Anspruch 1. Eine nebengeordnete Lösung wird durch eine Montagevorrichtung gemäß Anspruch 7 beschrieben.

Anspruch 10 befaßt sich mit einem Abfallsammler, der eine erfindungsgemäße, als Montagerahmens ausgeführte Montagevorrichtung nach einem der Ansprüche 1 bis 9 sowie einen dazu passenden Abfallbehälter aufweist.

Bevorzugte Ausgestaltungen und Weiterbildungen sind Gegenstand der jeweiligen Unteransprüche.

Die Lösung des Problems wird nach Anspruch 1 zunächst dadurch erreicht, daß die Oberseite und die Unterseite des Montagerahmens bezüglich ihrer Mittelebene spiegelsymmetrisch ausgestaltet sind. Der Montagerahmen ist daher durch Wenden von rechtsseitiger Anbringung auf linksseitige Anbringung und umgekehrt umstellbar. Für den Nutzer ist sofort ersichtlich, wie der Montagerahmen an der jeweiligen Seite anzubringen ist. Auch sind weitere Montageelemente nicht notwendig.

In bevorzugter Ausführung weist der Montagerahmen eine Ausnehmung auf, die sich vollständig durch den Montagerahmen erstreckt. In dieser Ausnehmung ist der Abfallbehälter beispielsweise durch Einhängen schnell und einfach befestigbar. Das Einhängen bietet dabei den Vorteil, daß der Abfallbehälter jederzeit herausnehmbar und so auf einfache und hygienische Weise entleerbar ist.

Um ein ansprechendes Design zu erzielen, ist in besonders bevorzugter Ausführung ein von dem Abfallbehälter getrennter Außenmantel vorgesehen, der in der Ausnehmung befestigbar ist. Der Abfallbehälter kann dabei entweder an dem Montagerahmen oder an dem Außenmantel befestigt bzw. eingehängt sein.

Für die Befestigung des Außenmantels in der Ausnehmung ist es besonders vorteilhaft, wenn am Rand der Ausnehmung mehrere, sich in die Ausnehmung erstreckende Rippen angeordnet sind. Bei entsprechender Abstimmung des Au-ßenumfangs des Außenmantels auf die Ausnehmung kann dieser in der Ausnehmung eingeklemmt werden, wobei die Rippen dann die Klemmwirkung erhöhen.

Insbesondere vorteilhaft ist ferner ein in der Mittelebene angeordneter Tragflansch, der sich in die Ausnehmung erstreckt. Der Tragflansch dient einerseits als Begrenzung bei der Anbringung des Außenmantels und andererseits zum Einhängen des Abfallbehälters. Die Klemmverbindung zwischen Außenmantel und Ausnehmung muß demzufolge nur das Eigengewicht des Außenmantels tragen, nicht jedoch auch das Gewicht des Abfallbehälters und seines Inhalts.

Weiter vorteilhaft ist es, wenn der Montagerahmen nicht nur eine Ausnehmung für den Abfallbehälter sondern zusätzlich auch eine Ausnehmung beispielsweise für einen Korb aufweist. Bei einer solchen Anordnung kommen die Vorteile des Montagerahmens besonders zur Geltung. Der Nutzer kann nunmehr nicht nur zwischen rechtsseitiger und linksseitiger Anbringung wählen, er kann vielmehr durch Drehen und Wenden des Montagerahmens auch bestimmen, ob der Abfallbehälter vorne oder hinten angeordnet sein soll.

Die erfindungsgemäße Montagevorrichtung für einen Abfallbehälter eignet sich hinsichtlich der Montage insbesondere für den Einbau in oder den Anbau an Schrankmöbel, kann aber auch an anderen Stellen in einer Küche, einem Bad oder einer Toilette angebracht werden. Insbesondere ist diese Montagevorrichtung für einen vergleichsweise kleinen Abfallbehälter bestimmt und geeignet, beispielsweise einen Abfallbehälter mit einem Fassungsvermögen von etwa 4 l.

Entsprechendes gilt für den Utensilienkorb, der auch ein relativ kleiner Korb sein kann, beispielsweise für das Bad für Kosmetikartikel.

Bei der Montagevorrichtung gemäß der nebengeordneten Lösung nach Anspruch 7 ist wesentlich, daß der Montagerahmen einen rechtsseitigen und einen linksseitigen Montagebereich für den Abfallbehälter aufweist, wobei der rechtsseitige und der linksseitige Montagebereich auf ein und derselben Seite des Montagerahmens nebeneinander angeordnet sind. Der Montagerahmen selbst wird an einer Befestigungsfläche des Schrankmöbels angebracht und der Abfallbehälter ist dann an dem Montagerahmen anbringbar. Hierzu stehen nun zwei Montagebereiche zur Verfügung, von denen je nach Einbaulage des Montagerahmens zumindest einer so positioniert ist, daß hinreichend Platz für den Abfallbehälter vorhanden ist. Die Anbringung des Abfallbehälters ist somit auch dann möglich, wenn die Anbringung des Montagerahmens an der Befestigungsfläche nicht beliebig erfolgen kann, da die Anbringung beispielsweise durch Glasflächen nur an bestimmten Stellen möglich ist.

Weitere Einzelheiten, Merkmale, Ziele und Vorteile der vorliegenden Erfindung werden nachfolgend anhand einer Zeichnung bevorzugter Ausführungsbeispiele näher erläutert. In der Zeichnung zeigt
- Fig. 1: eine perspektivische Ansicht eines ersten Ausführungsbeispiels eines Abfallsammlers mit einer erfindungsgemäßen Montagevorrichtung,
- Fig. 2: eine perspektivische Ansicht des Montagerahmens und des Abfallbehälters aus Fig. 1,
- Fig. 3: den Schnitt 3-3 aus Fig. 2,
- Fig. 4: eine perspektivische Ansicht eines zweiten Ausführungsbeispiels eines Abfallsammlers mit einer erfindungsgemäßen Montagevorrichtung,
- Fig. 5: eine Draufsicht auf den Abfallsammler aus Fig. 4,
- Fig. 6: eine perspektivische Rückansicht des Montagerahmens aus Fig. 4,
- Fig. 7: eine Frontansicht des Montagerahmens aus Fig. 4.

Fig. 1 zeigt einen Abfallsammler zum Einbau in oder Anbau an Schrankmöbel. Schrankmöbel sind ein Beispiel für die Anbringung des Abfallsammlers, es können auch andere Flächen im Wohnbereich oder Bürobereich zur Anbringung dienen. Insbesondere ist der dargestellte Abfallsammler bestimmt und geeignet zum Einsatz in Küche, Bad und Toilette, insbesondere als Kosmetik-Abfallsammler.

Der Abfallsammler weist eine Montagevorrichtung und einen Abfallbehälter 2 auf. Die Montagevorrichtung ist an einer Befestigungsfläche 3 des Schrankmöbels anbringbar und als ein Montagerahmen 1 ausgeführt. Bei der Befestigungsfläche 3 des Schrankmöbels kann es sich sowohl um eine Schranktür als auch um eine Schrankwand handeln. Der Montagerahmen 1 ist sowohl an der Außenseite als auch an der Innenseite der Befestigungsfläche 3 anbringbar.

Der Montagerahmen 1 ist so ausgestaltet, daß er sowohl rechtsseitig als auch linksseitig an der Befestigungsfläche 3 anbringbar ist.

Der Abfallbehälter 2 kann mittelbar, d. h. mittels weiterer Befestigungselemente, oder unmittelbar am Montagerahmen 1 anbringbar sein. In der gezeigten Ausführungsform ist der Abfallbehälter 2 unmittelbar am Montagerahmen 1 anbringbar.

Der Abfallsammler insgesamt, d. h. inklusive Montagerahmen 1 und Abfallbehälter 2, ist asymmetrisch ausgestaltet.

Beim Ausführungsbeispiel von Fig. 1 bis 3 sind die Oberseite und die Unterseite des Montagerahmens 1 bezüglich ihrer Mittelebene spiegelsymmetrisch ausgestaltet. Dies ermöglicht es, den Montagerahmen 1 durch Wenden, also durch Tauschen von Oberseite und Unterseite, von rechtsseitiger Anbringung auf linksseitige Anbringung und umgekehrt umzustellen. Der Montagerahmen 1 ist somit bezüglich der Anbringungsmöglichkeiten nicht eingeschränkt, die Verwendung weiterer Montageelemente ist jedoch nicht erforderlich.

Hier und vorzugsweise besteht der Montagerahmen 1 aus insbesondere thermoplastischem Kunststoff. Der Montagerahmen 1 ist dadurch besonders leicht und kostengünstig. Als Herstellungsverfahren für den Montagerahmen 1 kommt dabei insbesondere ein Spritzgußverfahren in Betracht. Der Kunststoff kann faserverstärkt sein.

Im dargestellten Ausführungsbeispiel (Fig. 2) weist der Montagerahmen 1 eine kreisförmig gestaltete Ausnehmung 4 auf, die sich vollständig von der Oberseite bis zur Unterseite durch den Montagerahmen 1 erstreckt. Die Ausnehmung 4 dient zur Aufnahme des Abfallbehälters 2. Anstelle einer kreisförmigen Gestaltung, kann die Ausnehmung 4 auch andere Formen aufweisen. Diese müssen nur derart an die Form des Abfallbehälters 2 angepaßt sein, daß sie ebenfalls zur Aufnahme des Abfallbehälters 2 dienen können. Ferner ist es möglich, mehrere Ausnehmungen 4 für mehrere Abfallbehälter 2 vorzusehen. Dies kann insbesondere dann von Interesse sein, wenn der Abfallsammler an Stellen eingesetzt wird, an denen eine Abfalltrennung notwendig ist und folglich mehrere Abfallbehälter 2 vorhanden sein sollten.

Fig. 1 zeigt, daß hier ein vom Abfallbehälter 2 getrennter Außenmantel 5 vorgesehen ist, der in der Ausnehmung 4 befestigt ist. Vorliegend ist der Außenmantel 5 in der Ausnehmung 4 eingeklemmt. Denkbar ist allerdings auch oder zusätzlich eine Befestigung in der Ausnehmung 4 mittels einer Schraubverbindung oder einer Klebeverbindung.

Vorliegend sind am Rand der Ausnehmung 4 mehrere sich in die Ausnehmung 4 erstreckende Rippen 6 angeordnet (Fig. 2, 3). Die Rippen 6 dienen zur Erhöhung der Klemmwirkung, so daß der Außenmantel 5 auch unter Berücksichtigung von Fertigungstoleranzen problemlos in der Ausnehmung 4 einklemmbar ist. Insbesondere ist zur Erhöhung der Klemmwirkung hier vorgesehen, daß die Rippen 6 aus einem anderen Material als der Montagerahmen 1 bestehen. Vorzugsweise findet ein weicheres Material als bei dem Montagerahmen 1 Verwendung, beispielsweise ein weicherer Kunststoff, der an den Montagerahmen 1 angespritzt ist.

Aus Fig. 2, 3 ist ersichtlich, daß hier in der Mittelebene ein Tragflansch 7 angeordnet ist, der sich in die Ausnehmung 4 erstreckt. Hier und vorzugsweise ist der Tragflansch 7 vollständig umlaufend in der Ausnehmung 4 angeordnet. Alternativ ist es auch möglich, daß der Tragflansch 7 aus mehreren Abschnitten gebildet wird, die in der Mittelebene angeordnet sind und sich jeweils in die Ausnehmung 4 erstrecken. Der Tragflansch 7 unterbricht die Rippen 6, die am Rand der Ausnehmung 4 angeordnet sind. Aufgrund der Spiegelsymmetrie von Oberseite und Unterseite des Montagerahmens 1 bezüglich der Mittelebene sind die Rippen 6 oberhalb und unterhalb des Tragflanschs 7 angeordnet. Eine davon abweichende Anordnung der Rippen 6 würde zwar die exakte Spiegelsymmetrie durchbrechen, das Grundprinzip der Erfindung aber dennoch verwirklichen.

Hier und vorzugsweise dient der Tragflansch 7 einerseits als Anschlag beim Einfügen des Außenmantels 5 in die Ausnehmung 4 und andererseits, davon unabhängig, zur Befestigung des Abfallbehälters 2. Der Abfallbehälter 2 ist hier und vorzugsweise nämlich in die Ausnehmung 4 des Montagerahmens 1 einhängbar. Der Abfallbehälter 2 weist hierzu einen außen umlaufenden Halteflansch 8 auf, der bei eingehängtem Abfallbehälter 2 auf dem Tragflansch 7 aufliegt.

Alternativ ist auch denkbar, daß der Abfallbehälter 2 in den Außenmantel 5 einhängbar ist, dies ist jedoch insofern vorliegend ungünstiger, als dann die Klemmverbindung zwischen dem Außenmantel 5 und dem Montagerahmen 1 sowohl das Eigengewicht des Außenmantels 5 als auch das Gewicht des Abfallbehälters 2 und seines Inhalts tragen muß. Ferner besteht eine Alternative zum Einhängen des Abfallbehälters 2 mittels des Halteflanschs 8 darin, daß am Montagerahmen 1, am Außenmantel 5 und/oder am Abfallbehälter 2 Haken und Ösen zum Einhängen vorgesehen sind.

Fig. 1 zeigt weiter, daß der Abfallbehälter 2 mit einem Deckel 9 verschlossen ist. Der Deckel 9 ist hier und vorzugsweise auf den Tragflansch 7 aufgesetzt und gleichzeitig so in der Ausnehmung 4 eingeklemmt, daß er nicht unbeabsichtigt gedreht werden kann. Alternativ kann der Deckel 9 auch auf den Abfallbehälter 2 oder auf den Montagerahmen 1 aufgesetzt sein.

Der Deckel 9 ist als Schwenkdeckel ausgeführt. Dies ist insbesondere vorteilhaft, da ein Schwenkdeckel leicht zu öffnen ist und sich zudem selbst wieder verschließt.

Fig. 2 zeigt, daß die Oberfläche des Montagerahmens 1 Rillen 10 aufweist. Die Rillen 10 dienen dazu, um ein Verrutschen von Gegenständen, die auf dem Montagerahmen 1 abgelegt sind, zu verhindern. Dies ist insbesondere dann vorteilhaft, wenn der Montagerahmen 1 an einer Schranktür als Befestigungsfläche 3 angebracht ist und der Abfallsammler dadurch häufiger bewegt wird.

Hier und vorzugsweise weist der Montagerahmen 1 eine rechteckig gestaltete Ausnehmung 11 auf, die sich von der Oberseite bis zur Unterseite durch den Montagerahmen 1 erstreckt. Auch hier können wieder mehrere Ausnehmungen 11 vorgesehen sein, sowie andere Formen für die Ausnehmung 11 gewählt werden.

In der Ausnehmung 11 ist ein Korb 12 (Fig. 1) befestigt, hier nämlich in der Ausnehmung 11 eingehängt. Der Montagerahmen 1 weist hierzu wiederum einen Tragflansch 13 auf, der in der Mittelebene des Montagerahmens 1 angeordnet ist und sich in die Ausnehmung 11 erstreckt. Ferner weist der Korb 12 einen Halteflansch auf (nicht gezeigt), der bei eingehängtem Korb 12 auf dem Tragflansch 13 aufliegt.

Hier und vorzugsweise bestehen der Abfallbehälter 2, der Deckel 9 und der Korb 12 aus Kunststoff und der Außenmantel 5 aus Metall. Die Verwendung von Kunststoff ist hinsichtlich Herstellungskosten und Gewicht optimal, die Ausführung des Außenmantels 5 aus Metall, insbesondere aus Edelstahl, erfolgt dabei aus optischen Gründen. Alternativ zu der gezeigten Ausführungsform ist allerdings auch jede andere Kombination von Materialien möglich.

Aus Fig. 1, 2 ist ferner ersichtlich, daß der Montagerahmen 1 Montagelöcher 14 aufweist, die zum Anschrauben des Montagerahmens 1 an die Befestigungsfläche 3 dienen.

Die Fig. 4 bis 7 zeigen ein weiteres Ausführungsbeispiel eines Abfallsammlers. Der Abfallsammler weist eine Montagevorrichtung und einen Abfallbehälter 2 auf. Letzerer ist in Fig. 4 nicht zu erkennen, nämlich durch einen Außenmantel 5 verdeckt. Auch bei diesem Ausführungsbeispiel ist die Montagevorrichtung als Montagerahmen 1 ausgeführt. Der Montagerahmen 1 ist wiederum an einer Befestigungsfläche 3 eines Schrankmöbels anbringbar.

Der Montagerahmen 1 ist symmetrisch ausgestaltet, so daß sowohl eine rechtsseitige als auch eine linksseitige Anbringung an der Befestigungsfläche 3 möglich ist. Der Abfallbehälter 2 selbst ist dann mittelbar oder unmittelbar an dem Montagerahmen 1 anbringbar. Vorliegend erfolgt die Anbringung des Abfallbehälters 2 mittelbar am Montagerahmen 1, nämlich mittels des Außenmantels 5 (siehe unten). Der Abfallsammler insgesamt ist wiederum asymmetrisch ausgestaltet.

Der Montagerahmen 1 weist einen rechtsseitigen und einen linksseitigen Montagebereich 15, 16 für den Abfallbehälter 2 auf. Der rechtsseitige Montagebereich 15 und der linksseitige Montagebereich 16 sind auf ein und derselben Seite des Montagerahmens 1 nebeneinander angeordnet. Die Montagebereiche 15, 16 dienen somit dazu, den Abfallbehälter 2 bei vorgegebener Position des Montagerahmens 1 an unterschiedlicher Stelle zu positionieren. Da die Position des Montagerahmens 1 oftmals durch die Befestigungsfläche 3 vorgegeben ist, ermöglichen die Montagebereiche 15, 16 so dennoch sowohl eine rechtsseitige als auch eine linksseitige Anbringung des Abfallsammlers an der Befestigungsfläche 3.

Der Montagerahmen 1 weist Montagelöcher 14 zum Anschrauben des Montagerahmens 1 an die Befestigungsfläche 3 auf. Die Montagelöcher 14 sind dabei vorzugsweise am Montagerahmen 1 umlaufend gleichmäßig verteilt. Zur Befestigung des Montagerahmens 1 ist es ausreichend, wenigstens zwei der Montagelöcher 14 zu verwenden. Damit ist es möglich, daß ein Teil des Montagerahmens 1 auch über Flächen reicht, an denen eine Befestigung nicht möglich ist. Der Montagerahmen 1 kann somit auch für Befestigungsflächen 3 mit Glaseinlage verwendet werden. Die einzige Vorraussetzung ist, daß am Rand der Befestigungsfläche 3 ein Bereich ist, an dem der Montagerahmen 1 mit zumindest zwei Schrauben befestigbar ist. Je nach Platzverhältnissen kann der Abfallbehälter 2 dann an dem ersten oder dem zweiten Montagebereich 15, 16 angebracht werden. Dies wird insbesondere anhand von Fig. 5 deutlich.

Aus Fig. 5, 6 ist ersichtlich, daß die Montagebereiche 15, 16 jeweils einen bogenförmigen Abschnitt 17 aufweisen. Der bogenförmige Abschnitt 17 ist an die Außenkontur des Abfallbehälters 2 angepaßt. Der bogenförmige Abschnitt 17 dient dazu, den Abfallbehälter 2 anzubringen und über einen größeren Bereich zu stützen, als dies bei einer graden Fläche der Fall wäre. Anstelle nur eines bogenförmigen Abschnitts 17 ist es auch möglich, mehrere bogenförmige Abschnitte 17 in dem jeweiligen Montagebereich 15, 16 für den Abfallbehälter 2 vorzusehen.

Wie schon zuvor beschrieben, ist hier und vorzugsweise ein Außenmantel 5 an dem Montagerahmen 1 in dem Montagebereich 16 befestigt. Der Außenmantel 5 ist hier an den Montagerahmen 1 angeschraubt, möglich ist aber auch ein Einklemmen, Einhaken oder Kleben des Außenmantels 5. Ferner kann anstelle des Außenmantels 5 der Abfallbehälter 2 unmittelbar an dem Montagerahmen 1 angebracht werden. Hier und vorzugsweise wird der Abfallbehälter 2 stattdessen in den Außenmantel 5 eingehängt.

Der Montagerahmen 1 weist jeweils in dem Montagebereich 15, 16 einen Vorsprung 18 zum Aufsetzen des Außenmantels 5 auf (Fig. 6, 7). Der Vorsprung 18 ist hier im unteren Bereich des Montagerahmens 1 etwa mittig bezüglich des bogenförmigen Abschnitts 17 angeordnet, so daß der Außenmantel 5 mit seiner Unterseite auf den Vorsprung 18 aufsitzt und oben im bogenförmigen Abschnitt 17 an den Montagerahmen 1 angeschraubt ist. Der Vorsprung 18 kann auch so ausgestaltet sein, daß der Außenmantel 5 oder der Abfallbehälter 2 an diesem eingehangen werden kann. Ferner können in dem Montagebereich 15, 16 mehrere Vorsprünge 18 zur Befestigung des Außenmantels 5 oder des Abfallbehälters 2 vorgesehen sein.

Fig. 4 und Fig. 5 zeigen, daß ein Deckel 9 für den Abfallbehälter 2 vorgesehen ist. Der Deckel 9 kann wiederum als Schwenkdeckel ausgeführt sein, gezeigt ist allerdings eine Ausführung bei der der Deckel 9 als ganzes um eine Schwenkachse 19 schwenkbar und damit öffenbar ist. Der Abfallsammler ist hierzu an einer Schranktür als Befestigungsfläche 3 angeordnet, wobei die Anordnung so erfolgt, daß der Deckel 9 durch Öffnen bzw. Schließen der Schranktür geöffnet bzw. geschlossen wird. Hierzu ist ein Seil einerseits an dem Deckel 9 und andererseits an einer Halterung 20 befestigt, die wiederum an einer Schrankwand angeordnet ist. Wird nun die Schranktür geöffnet, so wird dadurch das Seil gespannt und durch die Spannung des Seils der Deckel 9 um seine Schwenkachse 19 geschwenkt. Das Schließen des Deckels 9 erfolgt bei nachlassender Spannung des Seils aufgrund seines Eigengewichts.

Die zuvor beschriebenen Montagevorrichtungen für Abfallsammler eignen sich besonders für die Verwendung mit Abfallbehältern vergleichsweise geringen Aufnahmevolumens, beispielsweise für Kosmetikzwecke mit einem Inhalt von 3 l bis 6 l, vorzugsweise von etwa 4 l. Bevorzugte Abmessungen des in Fig. 2 dargestellten Abfallbehälters liegen daher beispielsweise bei einem Innendurchmesser von ca. 160 mm und einer Höhe von ca. 210 mm. Der Utensilienkorb hat Abmessungen von beispielsweise einer Länge von ca. 200 mm und einer Breite von ca. 100 mm mit einer Höhe von ca. 230 mm. Dem folgt dann die Länge des Montagerahmens mit beispielhaft ca. 310 mm und einer Tiefe von beispielhaft ca. 200 mm. Dies sind Angaben für ein bevorzugtes Ausführungsbeispiel, die lediglich eine bevorzugte Größenordnung entsprechender Abfallbehälter darstellen sollen.

Der Montagerahmen 1 des weiteren Ausführungsbeispiels gemäß Fig. 6 hat beispielhaft eine Breite von ca. 200 mm und eine Höhe von ca. 230 mm mit einer Anbautiefe von ca. 30 mm. Letzteres ist interessant, um den Anbau bei unterschiedlichen Scharnieren einer Schranktür zu ermöglichen. Die Anbautiefe sollte zweckmäßigerweise zwischen etwa 20 mm und etwa 40 mm liegen, 30 mm ist ein guter Mittelwert.

## Patentansprüche

1. Montagevorrichtung für einen Abfallbehälter (2) zum Einbau in oder Anbau an Schrankmöbel o. dgl.,
wobei die Montagevorrichtung an einer Befestigungsfläche (3) des Schrankmöbels anbringbar und als ein Montagerahmen (1) ausgeführt ist,
wobei der Montagerahmen (1) so ausgestaltet ist, daß sowohl eine rechtsseitige als auch eine linksseitige Anbringung an der Befestigungsfläche (3) möglich ist, und
wobei der Montagerahmen (1) insgesamt so ausgestaltet ist, daß ein Abfallbehälter (2) mittelbar oder unmittelbar am Montagerahmen (1) anbringbar ist,
**dadurch gekennzeichnet,**
**daß** die Oberseite und die Unterseite des Montagerahmens (1) bzgl. ihrer Mittelebene spiegelsymmetrisch ausgestaltet sind, so daß der Montagerahmen (1) durch Wenden von rechtsseitiger Anbringung auf linksseitige Anbringung und umgekehrt umstellbar ist.

2. Montagevorrichtung nach Anspruch 1, **dadurch gekennzeichnet,**
**daß** der Montagerahmen (1) aus Kunststoff besteht.

3. Montagevorrichtung nach Anspruch 1 oder 2, **dadurch gekennzeichnet,**
**daß** der Montagerahmen (1) zumindest eine Ausnehmung (4) aufweist, die sich vollständig von der Oberseite bis zur Unterseite durch den Montagerahmen (1) erstreckt und vorzugsweise kreisförmig gestaltet ist,
wobei, vorzugsweise,
ein vom Abfallbehälter (2) getrennter Außenmantel (5) vorgesehen ist, der in der Ausnehmung (4) befestigbar ist,
wobei, ferner vorzugsweise, der Außenmantel (5) in der Ausnehmung (4) einklemmbar und/oder in dieser mittels einer Schraubverbindung und/oder einer Klebeverbindung befestigbar ist,
wobei, ferner vorzugsweise, zur Erhöhung der Klemmwirkung am Rand der Ausnehmung (4) mindestens eine sich in die Ausnehmung (4) erstreckende Rippe (6) angeordnet ist, die vorzugsweise aus einem anderen, vorzugsweise einem weicheren Material als der Montagerahmen (1) besteht.

4. Montagevorrichtung nach Anspruch 3, **dadurch gekennzeichnet,**
**daß** in der Mittelebene des Montagerahmens (1) ein Tragflansch (7) angeordnet ist, der sich in die Ausnehmung (4) erstreckt.

5. Montagevorrichtung nach einem der vorherigen Ansprüche, **dadurch gekennzeichnet,**
**daß** die Oberfläche des Montagerahmens (1) Rillen (10) aufweist, um ein Verrutschen von Gegenständen zu verhindern

6. Montagevorrichtung nach einem der vorherigen Ansprüche, **dadurch gekennzeichnet,**
**daß** der Montagerahmen (1) zumindest eine Ausnehmung (11) aufweist, die vorzugsweise rechteckig gestaltet ist und die sich von der Oberseite bis zur Unterseite durch den Montagerahmen (1) erstreckt,
wobei, vorzugsweise, ein Korb (12) vorgesehen ist, der in der Ausnehmung (11) befestigbar, insbesondere in diese einhängbar ist.

7. Montagevorrichtung für einen Abfallbehälter (2) zum Einbau in oder Anbau an Schrankmöbel o. dgl.,
wobei die Montagevorrichtung (1) an einer Befestigungsfläche (3) des Schrankmöbels anbringbar und als ein Montagerahmen (1) ausgeführt ist,
wobei der Montagerahmen (1) so ausgestaltet ist, daß sowohl eine rechtsseitige als auch eine linksseitige Anbringung an der Befestigungsfläche (3) möglich ist und
wobei der Montagerahmen (1) insgesamt so ausgestaltet ist, daß ein Abfallbehälter (2) mittelbar oder unmittelbar am Montagerahmen (1) anbringbar ist,
**dadurch gekennzeichnet,**
**daß** der Montagerahmen (1) einen rechtsseitigen und einen linksseitigen Montagebereich (15, 16) für den Abfallbehälter (2) aufweist und
**daß** der rechtsseitige und der linksseitige Montagebereich (15, 16) auf ein und derselben Seite des Montagerahmens (1) nebeneinander angeordnet sind.

8. Montagevorrichtung nach Anspruch 7, **dadurch gekennzeichnet,**
**daß** der Montagerahmen (1) Montagelöcher (14) zum Anschrauben des Montagerahmens (1) an der Befestigungsfläche (3) aufweist,
wobei, vorzugsweise, die Montagelöcher (14) am Montagerahmen (1) umlaufend gleichmäßig verteilt sind, und/oder
der Montagebereich (15, 16) für den Abfallbehälter (2) zumindest einen bogenförmigen Abschnitt (17) aufweist, wobei der bogenförmige Abschnitt (17) an die Außenkontur des Abfallbehälters (2) angepaßt ist.

9. Montagevorrichtung nach Anspruch 7 oder 8, **dadurch gekennzeichnet,**
**daß** ein Außenmantel (5) oder der Abfallbehälter (2) an dem Montagerahmen (1) in dem Montagebereich (15, 16) durch Einklemmen, Einhaken, Anschrauben und/oder Kleben befestigbar ist, wobei, vorzugsweise, der Montagerahmen (1) in dem Montagebereich (15, 16) einen Vorsprung (18) zum Einhängen und/oder Aufsetzen des Außenmantels (5) oder des Abfallbehälters (2) aufweist oder der Abfallbehälter (2) in den Außenmantel (5) einhängbar ist.

10. Abfallsammler zum Einbau in oder Anbau an Schrankmöbel o. dgl. mit einem Abfallbehälter (2) und mit einer Montagevorrichtung nach einem der Ansprüche 1 bis 9.

11. Abfallsammler nach Anspruch 10 mit einer Montagevorrichtung nach Anspruch 3 oder 4, **dadurch gekennzeichnet,**
**daß** der Abfallbehälter (2) in die Ausnehmung (4) des Montagerahmens (1) und/oder in den Außenmantel (5) einhängbar ist,
wobei, vorzugsweise, der Abfallbehälter (2) hierzu einen außen umlaufenden Halteflansch (8) aufweist.

12. Abfallsammler nach Anspruch 10 oder 11, **dadurch gekennzeichnet,**
**daß** ein Deckel (9) für den Abfallbehälter (2) vorgesehen ist,
wobei, vorzugsweise, der Deckel (9) auf den Abfallbehälter (2) selbst und/oder auf den Montagerahmen (1) aufsetzbar ist und/oder als Schwenkhebel ausgeführt ist.

13. Abfallsammler nach einem der Ansprüche 10 bis 12 mit einem Montagerahmen nach Anspruch 3 oder 4, **dadurch gekennzeichnet,**
**daß** der Deckel (9) in der Ausnehmung (4) befestigbar, insbesondere in diese einklemmbar ist.

14. Abfallsammler nach Anspruch 12 oder 13, **dadurch gekennzeichnet,**
**daß** der Abfallsammler an einer Schranktür angeordnet ist und daß die Anordnung so erfolgt, daß der Deckel (9) durch Öffnen bzw. Schließen der Schranktür geöffnet bzw. geschlossen wird.

15. Abfallsammler nach einem der Ansprüche 10 bis 14, **dadurch gekennzeichnet,**
**daß** der Abfallbehälter (2) und/oder der Utensilienkorb (12) ein Aufnahmenvolumen von jeweils ca. 3 l bis ca. 6 l, vorzugsweise von ca. 4 l aufweist.

## Claims

1. Mounting device for a refuse container (2) for installation in or attachment to cupboards or the like, the mounting device being attachable to a mounting surface (3) of the cupboard and taking the form of a mounting frame (1),
the mounting frame (1) being so designed that both right-hand and left-hand attachment to the mounting surface (3) are possible, and
the mounting frame (1) being altogether so designed that a refuse container (2) may be attached directly or indirectly to the mounting frame (1),
**characterized in that**
the top and the bottom of the mounting frame (1) are of mirror-symmetrical construction relative to their central plane, such that the mounting frame (1) may be changed from right-hand attachment to left-hand attachment and vice versa by being turned over.

2. Mounting device according to Claim 1, **characterized in that** the mounting frame (1) consists of plastics.

3. Mounting device according to Claim 1 or 2, **characterized in that** the mounting frame (1) comprises at least one opening (4), which extends right through the mounting frame (1) from the top to the bottom and is preferably circular,
wherein, preferably,
an outer shell (5) separate from the refuse container (2) is provided, which may be fastened in the opening (4),
wherein, also preferably, the outer shell (5) may be clamped in the opening (4) and/or may be fastened therein by means of a screw connection and/or an adhesive bond,
wherein, also preferably, at least one rib (6) extending into the opening (4) is arranged on the edge of the opening (4) to increase the clamping action, which rib preferably consists of a different, preferably softer, material than the mounting frame (1).

4. Mounting device according to Claim 3, **characterized in that** a supporting flange (7) is arranged in the central plane of the mounting frame (1), which supporting flange (7) extends into the opening (4).

5. Mounting device according to one of the preceding claims, **characterized in that**
the surface of the mounting frame (1) comprises grooves (10), so as to prevent articles from slipping.

6. Mounting device according to one of the preceding claims, **characterized in that**
the mounting frame (1) comprises at least one opening (11), which is preferably rectangular and extends through the mounting frame (1) from the top to the bottom,
wherein, preferably, a basket (12) is provided, which may be fastened in the opening (11), in particular suspended therein.

7. Mounting device for a refuse container (2) for installation in or attachment to cupboards or the like, the mounting device (1) being attachable to a mounting surface (3) of the cupboard and taking the form of a mounting frame (1),
the mounting frame (1) being so designed that both right-hand and left-hand attachment to the mounting surface (3) are possible, and
the mounting frame (1) being altogether so designed that a refuse container (2) may be attached directly or indirectly to the mounting frame (1),
**characterized in that**
the mounting frame (1) comprises a right-hand and a left-hand mounting area (15, 16) for the refuse container (2) and
the right-hand and left-hand mounting areas (15, 16) are arranged next to one another on one and the same side of the mounting frame (1).

8. Mounting device according to Claim 7,
**characterized in that** the mounting frame (1) comprises mounting holes (14) for screwing the mounting frame (1) on the mounting surface (3),
wherein, preferably, the mounting holes (14) are distributed evenly around the mounting frame (1), and/or
the mounting area (15, 16) for the refuse container (2) comprises at least one arcuate portion (17), wherein the arcuate portion (17) is conformed to the outer contour of the refuse container (2).

9. Mounting device according to Claim 7 or 8, **characterized in that** an outer shell (5) or the refuse container (2) may be attached to the mounting frame (1) in the mounting area (15, 16) by clamping, hooking, screwing and/or adhesive bonding, wherein, preferably, the mounting frame (1) comprises a projection (18) in the mounting area (15, 16) for suspending and/or positioning the outer shell (5) or the refuse container (2), or the refuse container (2) may be suspended in the outer shell (5).

10. Refuse collection means for installation in or attachment to cupboards or the like, having a refuse container (2) and having a mounting device according to one of Claims 1 to 9.

11. Refuse collection means according to Claim 10 having a mounting device according to Claim 3 or 4, **characterized in that**
the refuse container (2) may be suspended in the opening (4) in the mounting frame (1) and/or in the outer shell (5),
wherein, preferably, the refuse container (2) comprises an externally circumferential retaining flange (8) for this purpose.

12. Refuse collection means according to Claim 10 or 11, **characterized in that** a lid (9) is provided for the refuse container (2),
wherein, preferably, the lid (9) may be placed on the refuse container (2) itself and/or on the mounting frame (1) and/or takes the form of a swivel lever.

13. Refuse collection means according to one of Claims 10 to 12 having a mounting frame according to Claim 3 or 4, **characterized in that**
the lid (9) may be fastened in the opening (4), in particular clamped therein.

14. Refuse collection means according to Claim 12 or 13, **characterized in that** the refuse collection means is arranged on a cupboard door and **in that** the arrangement is such that the lid (9) is opened and closed respectively on opening and closure of the cupboard door.

15. Refuse collection means according to one of Claims 10 to 14, **characterized in that**
the refuse container (2) and/or the utensil basket (12) has/have in each case a volumetric capacity of approx. 3 l to approx. 6 l, preferably of approx. 4 l.

## Revendications

1. Dispositif de montage pour une poubelle (2) pour l'installation dans ou le montage sur une armoire ou similaire,
dans lequel le dispositif de montage peut être monté sur une surface de fixation (3) de l'armoire et est réalisé sous forme de cadre de montage (1),
dans lequel le cadre de montage (1) est configuré de telle sorte qu'un montage du côté droit comme du côté gauche sur la surface de fixation (3) soit possible, et
dans lequel le cadre de montage (1) est configuré dans l'ensemble de telle sorte qu'une poubelle (2) puisse être montée indirectement ou directement sur le cadre de montage (1),
**caractérisé en ce que**
le côté supérieur et le côté inférieur du cadre de montage (1) sont réalisés de manière symétrique par rapport à leur plan médian de sorte que le cadre de montage (1) puisse être changé en le tournant d'un montage du côté droit en un montage du côté gauche et inversement.

2. Dispositif de montage selon la revendication 1,
**caractérisé en ce que**
le cadre de montage (1) est en plastique.

3. Dispositif de montage selon la revendication 1 ou 2, **caractérisé en ce que**
le cadre de montage (1) présente au moins un évidement (4) qui s'étend complètement depuis le côté supérieur jusqu'au côté inférieur à travers le cadre de montage (1) et qui est configuré de préférence avec une forme circulaire,
une enceinte extérieure (5) séparée de la poubelle (2) étant de préférence prévue et pouvant être fixée dans l'évidement (4),
l'enceinte extérieure (5) pouvant en outre de être serrée dans l'évidement (4) et/ou être fixée dans celui-ci au moyen d'une connexion par vissage et/ou d'une connexion par collage,
au moins une nervure (6) s'étendant dans l'évidement (4) étant en outre de préférence disposée sur le bord de l'évidement (4) en vue d'augmenter l'effet de serrage, cette nervure se composant de préférence d'un autre matériau que le cadre de montage (1), de préférence un matériau plus tendre.

4. Dispositif de montage selon la revendication 3, **caractérisé en ce qu'**une bride de support (7) est disposée dans le plan médian du cadre de montage (1) et s'étend dans l'évidement (4).

5. Dispositif de montage selon l'une quelconque des revendications précédentes, **caractérisé en ce que**
la surface du cadre de montage (1) présente des gorges (10) pour empêcher un glissement d'objets.

6. Dispositif de montage selon l'une quelconque des revendications précédentes, **caractérisé en ce que**
le cadre de montage (1) présente au moins un évidement (11) qui est de préférence configuré avec une forme rectangulaire et qui s'étend depuis le côté supérieur jusqu'au côté inférieur à travers le cadre de montage (1),
un panier (12) étant de préférence prévu, lequel peut être fixé, notamment accroché dans l'évidement (11).

7. Dispositif de montage pour une poubelle (2) pour l'installation dans ou le montage sur une armoire ou similaire,
dans lequel le dispositif de montage (1) peut être monté sur une surfacé de fixation (3) de l'armoire et est réalisé sous forme de cadre de montage (1),
dans lequel le cadre de montage (1) est configuré de telle sorte qu'un montage du côté droit comme du côté gauche sur la surface de fixation (3) soit possible, et
dans lequel le cadre de montage (1) est configuré dans l'ensemble de telle sorte qu'une poubelle (2) puisse être montée indirectement ou directement sur le cadre de montage (1),
**caractérisé en ce que**
le cadre de montage (1) présente des régions de montage (15, 16) du côté droit et du côté gauche pour la poubelle (2) et
**en ce que** les régions de montage (15, 16) du côté droit et du côté gauche sont disposées sur un même côté du cadre de montage (1) l'une à côté de l'autre.

8. Dispositif de montage selon la revendication 7,
**caractérisé en ce que**
le cadre de montage (1) présente des trous de montage (14) pour le vissage du cadre de montage (1) sur la surface de fixation (3),
les trous de montage (14) étant de préférence répartis uniformément sur la périphérie du cadre de montage (1), et/ou
la région de montage (15, 16) pour la poubelle (2) présentant au moins une portion (17) en forme d'arc, la portion en forme d'arc (17) étant adaptée au contour extérieur de la poubelle (2).

9. Dispositif de montage selon la revendication 7 ou 8, **caractérisé en ce qu'**une enceinte extérieure (5) ou la poubelle (2) peut être fixée sur le cadre de montage (1) dans la région de montage (15, 16) par serrage, accrochage, vissage et/ou collage, le cadre de montage (1) présentant de préférence dans la région de montage (15, 16) une saillie (18) pour l'accrochage et/ou la pose de l'enceinte extérieure (5) ou de la poubelle (2) ou la poubelle (2) pouvant être accrochée dans l'enceinte extérieure (5).

10. Récipient à ordures pour l'installation dans ou le montage sur une armoire ou similaire, comprenant une poubelle (2) et un dispositif de montage selon l'une quelconque des revendications 1 à 9.

11. Récipient à ordures selon la revendication 10, comprenant un dispositif de montage selon la revendication 3 ou 4, **caractérisé en ce que**
la poubelle (2) peut être accrochée dans l'évidement (4) du cadre de montage (1) et/ou dans l'enceinte extérieure (5),
de préférence la poubelle (2) présentant à cet effet une bride de fixation périphérique extérieure (8).

12. Récipient à ordures selon la revendication 10 ou 11, **caractérisé en ce qu'**un couvercle (9) pour la poubelle (2) est prévu, le couvercle (9) pouvant être posé de préférence sur la poubelle (2) elle-même et/ou sur le cadre de montage (1) et/ou étant réalisé sous forme de levier pivotant.

13. Récipient à ordures selon l'une quelconque des revendications 10 à 12 avec un cadre de montage selon la revendication 3 ou 4, **caractérisé en ce que**
le couvercle (9) peut être fixé dans l'évidement (4), notamment par serrage.

14. Récipient à ordures selon la revendication 12 ou 13, **caractérisé en ce que**
le récipient à ordures est disposé sur une porte d'armoire et **en ce que** l'agencement est effectué de telle sorte que le couvercle (9) soit ouvert et fermé par l'ouverture et la fermeture respectives de la porte d'armoire.

15. Récipient à ordures selon l'une quelconque des revendications 10 à 14, **caractérisé en ce que**
la poubelle (2) et/ou le panier à ustensiles (12) présentent un volume de réception d'environ 3 l à environ 6 l chacun, de préférence d'environ 4 l.
